# EUROPÄISCHE PATENTSCHRIFT

(11) **EP 2 529 101 B1**
(45) Veröffentlichungstag und Bekanntmachung des Hinweises auf die Patenterteilung: **29.09.2021**
(21) Anmeldenummer: 10793202.2
(22) Anmeldetag: 07.12.2010
(51) Int. Cl.: F02M 55/02, F02M 69/46, F02M 63/00

(54) **EINSPRITZVORRICHTUNG MIT REDUZIERTEN DRUCKSCHWINGUNGEN**
SPRAYING DEVICE WITH REDUCED PRESSURE PULSATIONS
DISPOSITIF D'INJECTION AVEC DES PULSATIONS DE PRESSION RÉDUITES

(30) Priorität: 25.01.2010 DE 102010001170
(43) Veröffentlichungstag der Anmeldung: 05.12.2012
(73) Patentinhaber: Robert Bosch GmbH, 70442 Stuttgart (DE)
(72) Erfinder: ROGLER, Philipp, 70565 Stuttgart (DE)
(86) Internationale Anmeldenummer: PCT/EP2010/069030
(87) Internationale Veröffentlichungsnummer: WO 2011/088928

(56) Entgegenhaltungen:
- EP-A1- 1 403 510
- EP-A1- 1 503 073
- WO-A1-2007/012092
- WO-A1-2007/012092
- DE-A1-102005 022 698
- FR-A1- 2 886 350

## Beschreibung

### Stand der Technik

Die vorliegende Erfindung betrifft eine Einspritzvorrichtung mit reduzierten Druckschwingungen während des Einspritzvorgangs.

Einspritzvorrichtungen sind aus dem Stand der Technik in unterschiedlichen Ausgestaltungen bekannt. Die bekannten Einspritzvorrichtungen weisen ein von einem Aktor betätigbares Ventilelement, z.B. eine Ventilnadel, auf, welches ein Einspritzloch für eine Einspritzung freigibt und nach einer Einspritzung wieder verschließt. Aufgrund von hierbei auftretenden Druckschwingungen im Kraftstoff können sich Ungenauigkeiten bei der Kraftstoffzumessung ergeben und ferner können unerwünschte Geräusche auftreten. Beim Öffnen des Ventils beginnt der Kraftstoff auszuströmen, so dass der Druck im Bereich des Ventilsitzes abfällt. Da sich die restliche, in der Einspritzvorrichtung befindliche Kraftstoffmenge zunächst noch auf einem höheren Druckniveau in Ruhe befindet, setzt sich dieser Druckeinbruch in Form einer Druckwelle stromaufwärts durch den Kraftstoffzufuhrpfad fort. Diese Druckwelle wird an Querschnittsänderungen bzw. Vorsprüngen reflektiert und es bildet sich ein Druckwellensystem innerhalb des Ventils aus. Aufgrund dieser Druckschwingungen ändert sich somit auch ein Druckgefälle zwischen dem Ventilsitz und der Umgebung, z.B. dem Saugrohr oder Brennraum, als Funktion der Zeit. Dies führt bei einem voll geöffneten Ventil zu einer zeitlich nicht konstanten Einspritzrate, wodurch die Zumessgenauigkeit verschlechtert wird. Weiterhin können die Druckschwingungen auch nachteiligen Einfluss auf die Geometrie des Kraftstoffsprays sowie die Tropfendurchmesser des Sprays haben. Darüber hinaus können aufgrund der Druckschwankungen im Kraftstoffspray fettere und magerere Zonen entstehen, wodurch die Verbrennung und auch das Abgasverhalten verschlechtert werden können. Neben den Problemen mit der Zumessgenauigkeit führen die Druckschwingungen auch zu unerwünschten Geräuschen und können auf Dauer Schädigungen der Bauteile hervorrufen. Von daher wäre es wünschenswert, eine Einspritzvorrichtung zu haben, welche höchste Anforderungen an eine Zumessgenauigkeit und ein Geräuschverhalten aufweist.

Aus der WO 2007/012092 A1 ist bereits eine Vorrichtung mit zumindest einem Druckspeicher, welcher über eine Hochdruckleitung mit einem Injektor verbunden ist, bekannt. Dabei ist vorgesehen, dass parallel zur Hochdruckleitung eine den Injektor mit dem Druckspeicher verbindende Resonanzleitung vorgesehen ist, welche am Eintritt in den Druckspeicher eine Resonanzdrossel aufweist, wobei die Länge der Resonanzleitung auf die Länge der Hochdruckleitung abgestimmt ist, so dass sich vom Injektor induzierte Druckschwingungen gegenseitig abschwächen oder auslöschen. Die Hochdruckleitung und die Resonanzleitung können als Bohrungen im Gehäuse eines Speicherinjektors ausgeführt sein.

Aus der EP 1 403 510 A1 ist bereits eine Einspritzvorrichtung zur Einspritzung eines Mediums, umfassend einen Mediumzufuhrpfad, durch welches Medium zuführbar ist, einen Injektor und eine Drossel, welche im Mediumzufuhrpfad angeordnet ist, bekannt. Eine Entfernung der Drossel vom Spritzloch entlang des Mediumpfades weist dabei eine Länge auf, welche einer Wellenlänge einer Eigenfrequenz der Einspritzvorrichtung im Fall der dritten Oberschwingung entspricht. Die Drossel ist am Wellenbauch der stehenden Geschwindigkeitswelle angeordnet.

### Vorteile der Erfindung

Der Erfindung liegt die Aufgabe zugrunde, eine Einspritzvorrichtung zu schaffen, die sehr kompakt ausgestaltet ist und dabei eine hohe Zumessgenauigkeit besitzt und bei der die Geräuschentwicklung in besonders wirksamer Weise reduziert ist. Die erfindungsgemäße Einspritzvorrichtung zur Einspritzung eines Mediums mit den Merkmalen des Anspruchs 1 weist den Vorteil auf, dass unerwünschte Druckwellen im System in höchstem Maße gedämpft werden, so dass keine nachteiligen Auswirkungen auf die Zumessgenauigkeit auftreten und keine unerwünschte Geräuschentwicklung auftritt. Somit können erfindungsgemäß Schwankungen der Einspritzrate sowie auch unerwünschte zeitliche Veränderungen der Spraygeometrie bei der Einspritzung vermieden werden. Dies wird erfindungsgemäß dadurch erreicht, dass die Einspritzvorrichtung eine Drossel aufweist, wobei eine Entfernung der Drossel von einem Spritzloch der Einspritzvorrichtung entlang eines Mediumpfades eine Länge aufweist, welche einer Wellenlänge einer Eigenfrequenz der Einspritzvorrichtung entspricht. Erfindungsgemäß wird somit eine Eigenfrequenz der Einspritzvorrichtung bestimmt und dann die Drossel derart im Mediumpfad positioniert, dass die Entfernung der Drossel zum Spritzloch der Wellenlänge der Eigenfrequenz entspricht. Hierdurch kann eine exzellente Dämpfung erreicht werden, so dass die beim Öffnen der Einspritzvorrichtung entstehenden Druckwellen keine negativen Auswirkungen insbesondere hinsichtlich Zumessgenauigkeit und Geräuschemission aufweisen.

Erfindungsgemäß ist die Drossel im Injektor der Einspritzvorrichtung angeordnet. Hierbei ist der Aufbau der Einspritzvorrichtung so, dass die Einspritzvorrichtung eine Eigenfrequenz derart aufweist, dass die Drossel im Injektor der Einspritzvorrichtung angeordnet ist.

Die Unteransprüche zeigen bevorzugte Weiterbildungen der Erfindung.

Um eine möglichst einfache Herstellbarkeit der Drossel zu ermöglichen, ist die Drossel als separates Bauteil vorgesehen.

Gemäß einer alternativen Ausgestaltung der Erfindung ist die Drossel in ein Bauteil des Mediumpfades integriert, z.B. ein Gehäusebauteil. Hierdurch kann die Bauteileanzahl reduziert werden.

Weiter bevorzugt ist die Drossel derart ausgebildet, dass die Drossel ein Verhältnis von Länge zu Durchtrittsdurchmesser L/D von vorzugsweise 0,01 bis 100, bevorzugterweise 1 bis 5 und besonders bevorzugt 2 bis 3 aufweist. Der Durchtrittsdurchmesser ist dabei der minimale Durchtrittsquerschnitt der Drossel. Insbesondere wenn das Verhältnis von Länge zu Durchtrittsdurchmesser zwischen 2 und 3 liegt, kann eine exzellente Dämpfung erreicht werden.

Weiter bevorzugt ist die Drossel symmetrisch zu einer Mittelachse und/oder symmetrisch zu einer Ebene senkrecht zu der Mittelachse ausgebildet. Diese geometrische Form stellt ebenfalls eine hohe Dämpfung bereit.

Weiter bevorzugt weist die Drossel an der Einlaufseite und der Auslaufseite eine breite Fase auf. Hierdurch kann ein strömungsgünstiges Durchströmen der Drossel erreicht werden. Besonders bevorzugt sind dabei die Fasen an der Einlaufseite und der Auslaufseite konisch und weiter bevorzugt gleich ausgebildet.

Um möglichst wenig Querschnittssprünge im Mediumzufuhrpfad aufzuweisen, ist der Mediumzufuhrpfad vorzugsweise zwischen dem Spritzloch und der Drossel im Wesentlichen geradlinig ausgebildet. Erfindungsgemäß wird unter dem Begriff "im Wesentlichen geradlinig" dabei ein Mediumpfad verstanden, dessen Strömungsrichtung sich nicht oder nur minimal ändert. Der Mediumpfad weist somit keine großen Strömungsumlenkungen auf. Bei dieser möglichst geradlinigen Form des Mediumzufuhrpfades zwischen dem Spritzloch und der Drossel kann eine exzellente Dämpfung erreicht werden.

Die erfindungsgemäße Einspritzvorrichtung kann dabei bei verschiedenen Anwendungen, beispielsweise einer Direkteinspritzung oder einer Kanaleinspritzung verwendet werden. Ferner ist die erfindungsgemäße Einspritzvorrichtung auch unabhängig vom Medium und kann sowohl für Diesel als auch Benzin oder bei der Abgasnachbehandlung z. B. der zusätzlichen Wassereinspritzung zur Noₓ- Senkung bei Großdieseln, etc. eingesetzt werden. Darüber hinaus kann eine Form des Ventilelements der Einspritzvorrichtung frei gewählt werden und ist beispielsweise eine Ventilnadel oder eine Ventilkugel.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische Darstellung einer Einspritzvorrichtung gemäß einem Ausführungsbeispiel der Erfindung und
- Figur 2: eine schematische Schnittansicht einer Drossel der Einspritzvorrichtung von Figur 1.

### Bevorzugte Ausführungsform der Erfindung

- Nachfolgend wird unter Bezugnahme auf die Figuren 1 und 2 eine Einspritzvorrichtung 1 zur Kraftstoffeinspritzung gemäß einem bevorzugten Ausführungsbeispiel der Erfindung im Detail beschrieben.

Wie aus Figur 1 ersichtlich ist, umfasst die Einspritzvorrichtung 1 einen Injektor 5 (Einspritzventil), welcher über ein Rail 6 mit einer Pumpe 7 verbunden ist. Von der Pumpe bis zu einem Spritzloch 3 am Injektor 5 ist ein durchgehender Kraftstoffpfad 2 vorgesehen. Bei geöffnetem Ventil tritt ein Spray 8 aus dem Spritzloch 3 aus. Ferner umfasst die Einspritzvorrichtung 1 eine Drossel 4, welche im Kraftstoffpfad 2 angeordnet ist.

Die Drossel 4 ist dabei an einer Position im Kraftstoffpfad derart angeordnet, welche einer Wellenlänge einer Eigenfrequenz der Einspritzvorrichtung 1 entspricht. Eine Entfernung vom Spritzloch 3 zur Drossel 4 ist in Figur 1 mit dem Bezugszeichen 9 gekennzeichnet. Zur Bestimmung der Position der Drossel wird somit zuerst eine Eigenfrequenz der gesamten Einspritzvorrichtung 1 bestimmt und deren Wellenlänge ermittelt. Dann wird die Drossel 4 im Kraftstoffpfad an einer Position angeordnet, welche der Wellenlänge der Eigenfrequenz entspricht. Hierdurch können Schwingungen, welche durch das Öffnen des Spritzlochs 3 entstehen, wirksam gedämpft werden. In diesem erfindungsgemäßen Ausführungsbeispiel ist die Drossel 4 im Injektor 5 angeordnet. Bei der Bestimmung der Eigenfrequenz der Einspritzvorrichtung 1 wird dabei ein Betriebszustand der Einspritzvorrichtung gewählt, welcher den späteren Einsatzbedingungen entspricht. Wenn die Einspritzvorrichtung beispielsweise für ein Dieselfahrzeug eingesetzt werden soll, wird ein standardisierter Dieselkraftstoff verwendet und eine im Betrieb übliche Temperatur des Kraftstoffs festgelegt und dann die Eigenfrequenz der Einspritzvorrichtung bei dieser Temperatur bestimmt. Hierdurch wird bei der Bestimmung der Eigenfrequenz der betriebsnahe Zustand der Einspritzvorrichtung simuliert, so dass die Drossel an die richtige Position im Kraftstoffzufuhrpfad 2 angeordnet werden kann. Die Positionierung der Drossel wird somit für verschiedene Kraftstoffarten als auch für verschiedene Einsatzzwecke, d.h. für verschiedene Fahrzeugtypen, jeweils separat ausgeführt. Um hierbei einen möglichst standardisierten Injektor verwenden zu können, wird vorzugsweise die Drossel derart im Injektor angeordnet, dass ihre Position leicht veränderbar ist und dann an der richtigen Position fixiert werden kann. Dies kann beispielsweise durch Vorsehen einer Hülse, in welcher die Drossel verschiebbar angeordnet ist, realisiert werden. Wenn die Drossel dann an der entsprechenden Position angeordnet ist, kann diese beispielsweise mittels Schweißen, fixiert werden.

Figur 2 zeigt eine Schnittansicht der Drossel 4. In diesem Ausführungsbeispiel ist die Drossel 4 sowohl symmetrisch zu einer Mittelachse X-X als auch symmetrisch zu einer Ebene E, welche senkrecht zur Mittelachse X-X ist, ausgebildet. Die Pfeile in Figur 2 geben dabei die Durchströmungsrichtung an. Hierbei ist sowohl an der Einlaufseite als auch an der Auslaufseite eine breite Fase 10 bzw. 11 ausgebildet, welche eine strömungsgünstige Durchströmung der Drossel 4 ermöglichen. Die Fasen 10, 11 sind dabei konisch und mit gleicher Geometrie ausgebildet.

Erfindungsgemäß wird somit zum ersten Mal die Idee aufgenommen, die Positionierung der Drossel in Abhängigkeit von der Eigenfrequenz des Systems vorzunehmen. Hierdurch ergeben sich überraschenderweise exzellente Dämpfungseigenschaften, so dass die erfindungsgemäßen Einspritzvorrichtungen bei nur geringem zusätzlichem Kostenaufwand hervorragende Betriebsergebnisse hinsichtlich Zumessgenauigkeit und Geräuschverhalten erzielen.

## Patentansprüche

1. Einspritzvorrichtung zur Einspritzung eines Mediums, umfassend
- einen Mediumzufuhrpfad (2), durch welches Medium zuführbar ist,
- einen Injektor (5) mit einem Spritzloch (3), aus welchem das zugeführte Medium ausgespritzt wird,
- ein Ventilelement, welches mittels eines Aktors bewegbar ist, um das Spritzloch (3) freizugeben und zu verschließen, und
- eine Drossel (4), welche im Mediumzufuhrpfad (2) angeordnet ist,
**dadurch gekennzeichnet,**
**dass** eine Entfernung (9) der Drossel (4) vom Spritzloch (3) entlang des Mediumpfades (2) eine Länge aufweist, welche einer Wellenlänge einer Eigenfrequenz der Einspritzvorrichtung entspricht,
wobei die Drossel (4) im Injektor (5) angeordnet ist und
wobei die Entfernung (9) vom Spritzloch (3) zur Drossel (4) dabei größer ist als die Entfernung von der Drossel (4) zum Einlass des Injektors (5) und
wobei der Einlass des Injektors (5) mit einem Rail (6) als Teil des durchgehenden Mediumpfades (2) verbunden ist.

2. Einspritzvorrichtung nach Anspruch 1, **dadurch gekennzeichnet, dass** die Drossel (4) ein separates Bauteil ist.

3. Einspritzvorrichtung nach einem der vorhergehenden Ansprüche, **dadurch gekennzeichnet, dass** die Drossel (4) ein Verhältnis von Länge (L) zum Durchtrittsdurchmesser (D) aufweist, welches zwischen 2 und 3 liegt.

4. Einspritzvorrichtung nach einem der vorhergehenden Ansprüche, **dadurch gekennzeichnet, dass** die Drossel (4) symmetrisch zu einer Mittelachse (X-X) und/oder zu einer Ebene (E) senkrecht zur Mittelachse (X-X) ausgebildet ist.

5. Einspritzvorrichtung nach einem der vorhergehenden Ansprüche, **dadurch gekennzeichnet, dass** die Drossel an einer Einlaufseite und einer Auslaufseite eine breite Fase (10, 11) aufweist.

6. Einspritzvorrichtung nach einem der vorhergehenden Ansprüche, **dadurch gekennzeichnet, dass** der Mediumzufuhrpfad (2) zwischen dem Spritzloch (3) und der Drossel (4) im Wesentlichen geradlinig verläuft.

7. Verwendung einer Einspritzvorrichtung nach einem der vorhergehenden Ansprüche zur Einspritzung von Kraftstoff oder Wasser zur Abgasnachbehandlung.

## Claims

1. Injection device for injecting a medium, comprising
- a medium feed path (2) by way of which medium can be fed,
- an injector (5) with a spray hole (3) from which the fed medium is sprayed out,
- a valve element which can be moved by means of an actuator in order to open up and to close off the spray hole (3), and
- a throttle (4) which is arranged in the medium feed path (2),
**characterized**
**in that** a distance (9) of the throttle (4) from the spray hole (3) along the medium path (2) has a length which corresponds to a wavelength of a natural frequency of the injection device,
wherein the throttle (4) is arranged in the injector (5), and
wherein the distance (9) from the spray hole (3) to the throttle (4) is in this case greater than the distance from the throttle (4) to the inlet of the injector (5), and
wherein the inlet of the injector (5) is connected to a rail (6) as part of the continuous medium path (2).

2. Injection device according to Claim 1, **characterized in that** the throttle (4) is a separate component.

3. Injection device according to either of the preceding claims, **characterized in that** the throttle (4) has a ratio of length (L) to passage diameter (D) that is between 2 and 3.

4. Injection device according to one of the preceding claims, **characterized in that** the throttle (4) is formed so as to be symmetrical with respect to a central axis (X-X) and/or with respect to a plane (E) perpendicular to the central axis (X-X).

5. Injection device according to one of the preceding claims, **characterized in that** the throttle has a broad bevel (10, 11) at an entry side and at an exit side.

6. Injection device according to one of the preceding claims, **characterized in that** the medium feed path (2) runs in a substantially rectilinear manner between the spray hole (3) and the throttle (4).

7. Use of an injection device according to one of the preceding claims for injecting fuel or water for exhaust-gas aftertreatment.

## Revendications

1. Dispositif d'injection destiné à injecter un milieu, ledit dispositif comprenant
- un chemin d'amenée de milieu (2) permettant d'amener le milieu,
- un injecteur (5) pourvu d'un trou d'injection (3) par lequel le milieu amené est injecté,
- un élément de soupape qui est déplaçable au moyen d'un actionneur afin d'ouvrir et de fermer le trou d'injection (3), et
- un étranglement (4) qui est disposé dans le chemin d'amenée de milieu (2), **caractérisé en ce que**
une distance (9) de l'étranglement (4) au trou d'injection (3) le long du chemin de milieu (2) a une longueur qui correspond à une longueur d'onde d'une fréquence propre du dispositif d'injection, l'étranglement (4) étant disposé dans l'injecteur (5) et
la distance (9) du trou d'injection (3) à l'étranglement (4) étant supérieure à la distance de l'étranglement (4) à l'entrée de l'injecteur (5) et l'entrée de l'injecteur (5) étant reliée à un rail (6) faisant partie du chemin de milieu continu (2).

2. Dispositif d'injection selon la revendication 1, **caractérisé en ce que** l'étranglement (4) est un composant distinct.

3. Dispositif d'injection selon l'une des revendications précédentes, **caractérisé en ce que** l'étranglement (4) a un rapport longueur (L) sur diamètre de passage (D) qui est compris entre 2 et 3.

4. Dispositif d'injection selon l'une des revendications précédentes, **caractérisé en ce que** l'étranglement (4) est conçu symétriquement à un axe central (X-X) et/ou à un plan (E) perpendiculaire à l'axe central (X-X).

5. Dispositif d'injection selon l'une des revendications précédentes, **caractérisé en ce que** l'étranglement comporte un large biseau (10, 11) sur un côté entrée et un côté sortie.

6. Dispositif d'injection selon l'une des revendications précédentes, **caractérisé en ce que** le chemin d'amenée de milieu (2) s'étend sensiblement en ligne droite entre le trou d'injection (3) et l'étranglement (4).

7. Utilisation d'un dispositif d'injection selon l'une des revendications précédentes pour injecter du carburant ou de l'eau pour le post-traitement de gaz d'échappement.
